# EUROPÄISCHE PATENTSCHRIFT

(11) **EP 1 054 744 B1**
(45) Veröffentlichungstag und Bekanntmachung des Hinweises auf die Patenterteilung: **17.07.2002**
(21) Anmeldenummer: 99906169.0
(22) Anmeldetag: 20.01.1999
(51) Int. Cl.: B21D 26/06, B21D 26/02

(54) **VERFAHREN UND VORRICHTUNG ZUM INNENHOCHDRUCK-UMFORMEN EINES WERKSTÜCKES**
METHOD AND DEVICE FOR FORMING A WORKPIECE BY APPLICATION OF A HIGH INTERNAL PRESSURE
PROCEDE ET DISPOSITIF POUR FORMER UNE PIECE PAR APPLICATION D'UNE PRESSION INTERIEURE ELEVEE

(30) Priorität: 10.02.1998 DE 19805172
(43) Veröffentlichungstag der Anmeldung: 29.11.2000
(73) Patentinhaber: DaimlerChrysler AG, 70567 Stuttgart (DE)
(72) Erfinder: BIKERT, Arndt, D-74626 Bretzfeld-Unterheimbach (DE); BOBBERT, Stefan, D-70178 Stuttgart (DE)
(86) Internationale Anmeldenummer: EP9900340
(87) Internationale Veröffentlichungsnummer: WO9941028

(56) Entgegenhaltungen:
- EP-A- 0 018 255
- DE-A- 1 602 530
- US-A- 3 800 578
- US-A- 4 619 129

## Beschreibung

Die Erfindung betrifft ein Verfahren zum Innenhochdruck-Umformen eines Werkstückes gemäß dem Oberbegriff des Patentanspruches 1 und eine Vorrichtung zur Durchführung des Verfahrens gemäß dem Oberbegriff des Patentanspruches 7.

Ein gattungsgemäßes Verfahren bzw. eine gattungsgemäße Vorrichtung ist aus dem DE 94 07 812.2 U1 bekannt. Hierbei wird ein das Werkstück bildendes Hohlprofil in ein längs der Erstreckung des Hohlprofiles geteiltes Innenhochdruck-Umformwerkzeug eingelegt, wonach dieses geschlossen wird. Anschließend wird das Hohlprofil beiderends durch Axialstempel dichtend verschlossen. Über die Axialstempel wird der Innenraum des Hohlprofiles befüllt. Die Axialstempel sind mit einem Druckerzeuger fluidisch verbunden. Sodann wird mittels des Druckerzeugers ein Innenhochdruck innerhalb des Hohlprofiles aufgebracht, wodurch dieses aufgeweitet wird, bis es sich an die Wandung der Werkzeuggravur anlegt. Die Werkzeuggravur weist einen von der Hohlprofilerstreckung radial abführenden Abzweig auf, in den das Hohlprofilmaterial durch die Innenhochdruckbeaufschlagung unter Ausbildung einer Aushalsung hineinverdrängt wird. Auch hier legt sich das Material an der Abzweigwandung an. Der Aufweitvorgang innerhalb des Abzweiges wird durch einen im Abzweig verschieblich geführten Gegenschieber stabilisiert, der die Aushalsung im Endbereich abstützt. Um die Versagensgrenzen hinsichtlich Bersten bei der reinen Aufweitung, bei der sich die Länge des Hohlprofiles verkürzt, hinauszuschieben und somit eine größere Aufweitlänge der Aushalsung zu erhalten, wird durch eine zusätzliche Axialkraft, die durch Einfahren der Axialstempel aufgebracht wird, Hohlprofilmaterial zur Abzweigstelle nachgeschoben, wodurch die für das Bersten verantwortliche Materialausdünnung im Abzweigbereich zumindest teilweise kompensiert wird. Trotzdem begrenzt bei Anlage des Hohlprofilmaterials an der Gravurwandung, insbesondere auch im Abzweig die zwischen dem Werkzeug und dem Hohlprofil entstehende und bei steigendem Innenhochdruck größer werdende Reibung - auch wenn das Hohlprofil an seiner Außenseite mit einem Schmiermittel versehen ist - die Ausformbarkeit des Werkstoffes erheblich. Dies ist ganz besonders bei Werkstoffen mit geringem Umformvermögen sehr problematisch.

Der Erfindung liegt die Aufgabe zugrunde, ein gattungsgemäßes Verfahren und eine gattungsgemäße Vorrichtung dahingehend weiterzubilden, daß die Prozeßsicherheit bei der Innenhochdruckumformung von Werkstücken verbessert wird.

Die Aufgabe ist erfindungsgemäß durch die Merkmale des Patentanspruches 1 hinsichtlich des Verfahrens und durch die Merkmale des Patentanspruches 7 hinsichtlich der Vorrichtung gelöst.

Dadurch, daß der Innenhochdruck in Form einer Druckschwingung auf das Werkstück wirkt, wird die Reibung des Werkstückes an der Gravurwandung zwischen den Maxima der Schwingung zwischenzeitlich verringert, da sich dort ein Gebiet niedrigeren Drukkes befindet. Das heißt, es findet während des Umformvorganges eine periodisch auftretende teilweise Entlastung der Kontaktnormalspannung zwischen dem Werkstück und dem Werkzeug statt. Durch die Verringerung der Reibung jedoch wird auch der Widerstand für ein Nachfließen bzw. Nachführen des Werkstückmaterial zur Ausformstelle hin kleiner, so daß versagensfrei mehr Material an diese Stelle bewegt werden kann. Einer Ausdünnnung von Material im Ausformbereich wird somit entgegengewirkt, wobei eine für die Umformung günstigere Materialverteilung erreicht und/oder der Umformgrad gesteigert werden kann. Beispielsweise bei einem Abzweig von der Gravur, d.h. bei der Ausbildung einer Aushalsung kann das eine Vergrößerung der Ausziehlänge bedeuten. Somit sind die Verfahrensgrenzen z.B. in Hinblick auf die Herstellung von Nebenformelementen erweiterbar. Des weiteren können aufgrund des vergrößerten Materialnachschubes auch engere Radien am Werkstück ohne Auftreten eines Risses prozeßsicher ausgebildet werden. Insgesamt wird durch die Erfindung eine verbesserte Umformung auch von Werkstücken aus Werkstoffen mit geringem Formänderungsvermögen erreicht. Durch eine teilweise Entkopplung der Verfahrensparameter von den tribologischen Bedingungen wird eine höhere Prozeßstabilität erzielt. Für eine optimale Auslegung des Verfahrens mit größtmöglichem Nutzen für die jeweilige Umformung ist die Druckschwingung in ihrer Amplitude und Frequenz mit Rücksicht auf den Werkstückwerkstoff und den Umformgrad des zu erzielenden Formverlaufes, also die Geometrie des fertigumgeformten Werkstückes oder andere relevante Verfahrensparameter entsprechend anzupassen.

Zweckmäßige Ausgestaltungen der Erfindung können den Unteransprüchen entnommen werden; im übrigen ist die Erfindung anhand eines in den Zeichnungen dargestellten Ausführungsbeispieles nachfolgend näher erläutert; dabei zeigt:
Fig. 1 in einem seitlichen Längsschnitt schematisch die erfindungsgemäße Vorrichtung,
Fig. 2 in einem Druck-Zeit-Diagramm schematisch den Verlauf der mit der Vorrichtung aus Fig. 1 erzeugten Druckschwingung.

In Fig. 1 ist eine Vorrichtung 1 zum Innenhochdruck-Umformen eines hohlprofilförmigen Werkstückes 2 dargestellt, wobei die Vorrichtung 1 ein Innenhochdruck-Umformwerkzeug 3 beinhaltet, das zweigeteilt ausgebildet ist. Die Teilungsebene 4 des aus einem Oberwerkzeug 5 und einem Unterwerkzeug 6 bestehenden Umformwerkzeuges 3 verläuft entlang der Längserstreckung des Werkstückes 2. Im Oberwerkzeug 5 ist ein Abzweig 7 ausgebildet, in dem ein Gegenhalter 8 verschiebbar geführt ist. Das rohrförmige Werkstück 2 ist in einem von Oberwerkzeug 5 und Unterwerkzeug 6 gebildeten Hohlraum, der Gravur 9 aufgenommen. Wie aus Fig. 1 ersichtlich ist, befindet sich das Umformwerkzeug 3 in Schließlage. Das Werkstück 2 ist beiderends durch Axialstempel 10 und 11 abgedichtet, wobei beide Axialstempel 10 und 11 während der Umformung zur Erhaltung der Dichtigkeit entsprechend der aufweitungsbedingten Rohrverkürzung nachgeführt werden. Denkbar ist dabei, daß über die Axialstempel 10 und 11 auf die Rohrenden 12 und 13 eine zusätzliche axial wirkende Kraft (in Pfeilrichtung) ausgeübt wird, wodurch Material des Hohlprofiles zur Aufweitungsstelle, hier der Abzweig 7, nachgeschoben wird. Der Gegenhalter 8 stützt (in Pfeilrichtung) die sich im Abzweig 7 ausformende Aushalsung 14 kontrolliert ab und bewahrt das Hohlprofil damit vor einer schnellen wegen der Rißgefahr prozeßgefährdenden Ausdünnung des dortigen Werkstückmaterials.

Die Befüllung des Werkstückes 2 erfolgt über eine Zulaufbohrung 15 zumindest im Axialstempel 11. An die Zulaufbohrung 15 ist eine Förderleitung 16 angeschlossen, über die das hydraulische Druckfluid in das Werkstück 2 eingeleitet wird und die zu einer Druckfluiderzeugungsanlage führt. Diese beinhaltet einen Druckübersetzerkolben, über den der hydraulische Innendruck (in Pfeilrichtung) dann aufgebracht wird. In diese Förderleitung 16 mündet vor dem Umformwerkzeug 3 eine separat verlaufende Fluidleitung 17, in der ein Druckschwingungserreger 18 angeordnet ist. Dieser ist als Hubkolbenmotor ausgestaltet ist. Dessen Kolben 19 wird im Betrieb hin- und herbewegt, wodurch er auf die in der Fluidleitung 17 stehende Flüssigkeitssäule periodisch in Form einer Sinuskurve wirkt. Die so erzeugte Druckschwingung wird dem im wesentlichen kontinuierlich über den Druckerzeuger gelieferten Förderdruck überlagert. Kontinuierlich soll hier bedeuten, daß der Druckverlauf des Förderdruckes des Druckübersetzers stetig ist. Durch diese Überlagerung wird der Innenhochdruck ebenfalls in Form einer Druckschwingung in den Hohlraum 20 des Werkstückes 2 eingebracht, welches aufgeweitet wird und sich an die Gravur 9 des Umformwerkzeuges 3 anlegt. Wie aus der Fig. 2 schematisch zu entnehmen ist, wird verfahrensbedingt der Innenhochdruck pᵢ mit der Umformdauer t nun in Form einer Schwingung erhöht. Hierbei ergeben sich zwischen den Maxima 21 der Druckkurve 22 Bereiche 23 verminderten Druckes, so daß in diesen Zeitintervallen die Reibung des sich in Umformung befindlichen Hohlprofiles an der Gravur 9 vermindert ist. Aufgrund der verminderten Reibung kann das Werkstückmaterial widerstandsfreier fließen, so daß dessen Ausformbarkeit unter Gewährleistung der Prozeßsicherheit verbessert wird. Eine Faltenbildung kann aufgrund der relativ kurzen Zeitdauer verminderten Hochdruckes nicht auftreten. Die Druckschwingung ist niederfrequent und kann vorzugsweise eine Frequenz im Bereich 0 < ν ≤ 50 Hz aufweisen, welche die Umformung besonders begünstigt. Es sind jedoch auch höhere Frequenzen bis mehreren hundert oder tausend Hertz möglich. In vorteilhafter Weise wird somit der Zusammenbau der Vorrichtung zur Erzeugung des schwingenden Innenhochdruckes durch separat für sich bekannte kostengünstig beziehbare Systemkomponenten gestaltet, wobei an die übliche Förderleitung 16 lediglich mit geringem Aufwand eine Fluidleitung 17 angeschlossen und in diese ein Hubkolbenmotor integriert werden muß.

Es ist denkbar, anstatt des separat angeordneten Hubkolbenmotors den Druckerzeuger selbst als Druckschwingungserreger 18 zu verwenden, wobei der Druckübersetzerkolben entsprechend dem Kolben 19 des Hubkolbenmotors oszillierend angetrieben ist. Hierbei kann in baulich vereinfachter Weise auf die separate Fluidleitung 17 verzichtet werden, wobei nun keine Überlagerung von zwei Druckverläufen erfolgt, da der Druckerzeuger schwingungsförmig den Innendruck aufbringt.

Alternativ ist ebenfalls denkbar, daß der Druckschwingungserreger 18 in die Fluidförderleitung 16 zwischen Druckerzeuger und Werkstück 2 unter Wegfall der Fluidleitung 17 integriert ist. Der Druckschwingungserreger 18 kann in jedem der Fälle, bei denen der Druckübersetzer nicht zur Schwingungserregung beiträgt, auch als angetriebene Unwuchtmasse, beispielsweise ein Rüttelelement, oder als Piezoelement sowie als Aktor ausgebildet sein. Die beiden letztgenannten Ausgestaltungen sind kleinbauend und besitzen in vorteilhafter Weise die Möglichkeit einer sehr fein abstimmbaren und auf gezielte Änderungen schnell reagierenden Schwingungserregung.

Schließlich sei angemerkt, daß das Werkstück 2 sich nicht auf die Ausbildung eines Hohlprofiles beschränkt, sondern genauso von zwei aufeinanderliegenden Platinen gebildet sein kann.

## Patentansprüche

1. Verfahren zum Innenhochdruck-Umformen eines Werkstückes (2) in einem geschlossenen Innenhochdruck-Umformwerkzeug (3), wobei das Werkstück aufgrund des von einem Druckerzeuger ausgeübten fluidischen Innenhochdruckes aufgeweitet wird und sich an die Gravur des Umformwerkzeuges anlegt,
**dadurch gekennzeichnet,**
**daß** der Innenhochdruck in Form einer Druckschwingung eingebracht wird.

2. Verfahren nach Anspruch 1,
**dadurch gekennzeichnet,**
**daß** die Druckschwingung vom Druckerzeuger selbst erregt wird.

3. Verfahren nach Anspruch 1,
**dadurch gekennzeichnet,**
**daß** dem vom Druckerzeuger erbrachten kontinuierlichen Förderdruck eine Druckschwingung überlagert wird.

4. Verfahren nach Anspruch 3,
**dadurch gekennzeichnet,**
**daß** die Druckschwingung mittels eines in die Förderleitung (16) des Druckerzeugers zum Werkstück (2) hin integrierten Schwingungserregers (18) erzeugt wird.

5. Verfahren nach Anspruch 3,
**dadurch gekennzeichnet,**
**daß** die Druckschwingung mittels eines in einer zur zum Werkstück (2) hin verlaufenden Förderleitung (16) des Druckerzeugers separaten und in die Förderleitung (16) vor dem Umformwerkzeug (3) einmündenden Fluidleitung (17) angeordneten Schwingungserregers (18) erzeugt wird.

6. Verfahren nach Anspruch 1,
**dadurch gekennzeichnet,**
**daß** die Druckschwingung eine Frequenz im Bereich 0 < ν ≤ 50 Hz aufweist.

7. Vorrichtung zum Innenhochdruck-Umformen eines Werkstückes (2) mit einem längs der Erstreckung des Werkstückes geteilten Innenhochdruck-Umformwerkzeug (3) und mit einem mit dem Umformwerkzeug fluidisch verbundenen Druckerzeuger zur Ausübung eines fluidischen Innenhochdruckes auf das Werkstück, zur Durchführung des Verfahrens nach Anspruch 1,
**dadurch gekennzeichnet,**
**daß** die Vorrichtung (1) einen Druckschwingungserreger (18) beinhaltet, mittels dessen der Innenhochdruck als Druckschwingung in das Werkstück (2) einbringbar ist.

8. Vorrichtung nach Anspruch 7,
**dadurch gekennzeichnet,**
**daß** der Druckerzeuger den Druckschwingungserreger (18) bildet, wobei der Druckerzeuger einen Druckübersetzerkolben beinhaltet, der oszillierend angetrieben ist.

9. Vorrichtung nach Anspruch 7,
**dadurch gekennzeichnet,**
**daß** der Druckschwingungserreger (18) in die Fluidförderleitung (16) zwischen Druckerzeuger und Werkstück (2) integriert ist.

10. Vorrichtung nach Anspruch 7,
**dadurch gekennzeichnet,**
**daß** in die Fluidförderleitung (16) eine Fluidleitung (17) mündet, in der der Druckschwingungserreger (18) angeordnet ist.

11. Vorrichtung nach Anspruch 10,
**dadurch gekennzeichnet,**
**daß** der Druckschwingungserreger (18) ein Hubkolbenmotor ist.

12. Vorrichtung nach Anspruch 9,
**dadurch gekennzeichnet,**
**daß** der Druckschwingungserreger (18) ein Piezoelement ist.

## Claims

1. Process for the forming of a workpiece (2) by high internal pressure in a closed high internal pressure forming die (3), in which the workpiece is expanded by high internal fluidic pressure produced by a pressuriser so that it is pressed into contact with the cavity of the forming die,
**characterised in that**
the high internal pressure is applied in the form of fluctuating pressure.

2. Process according to Claim 1,
**characterised in that**
the fluctuating pressure is generated by the pressuriser itself.

3. Process according to Claim 1,
**characterised in that**
a pressure fluctuation is superimposed on the continuous feed pressure produced by the pressuriser.

4. Process according to Claim 3,
**characterised in that**
the fluctuating pressure is produced by means of a fluctuation generator (18) integrated with the feed line (16) from the pressuriser to the workpiece (2).

5. Process according to Claim 3,
**characterised in that**
the fluctuating pressure is produced by means of an oscillation generator (18) arranged in a fluid feed line (17) separate from the feed line (16) from the pressuriser to the workpiece (2), which opens into the feed line (16) ahead of the forming die (3).

6. Process according to Claim 3,
**characterised in that**
the pressure fluctuates with a frequency in the range 0 < ν ≤ 50 Hz.

7. Device for the internal high pressure forming of a workpiece (2) comprising an internal high pressure forming die (3) divided along the length of the workpiece and having a pressuriser in fluidic communication with the forming die to apply a fluidic high internal pressure to the workpiece, in order to implement the process according to Claim 1,
**characterised in that**
the device (1) comprises a pressure fluctuation generator (18) by means of which the high internal pressure can be applied to the workpiece (2) in the form of a fluctuating pressure.

8. Device according to Claim 7,
**characterised in that**
the pressure fluctuation generator (18) is formed by the pressuriser and the pressuriser comprises a pressure transmitting piston which is driven in oscillation.

9. Device according to Claim 7,
**characterised in that**
the pressure fluctuation generator (18) is integrated in the fluid feed line (16) between the pressuriser and the workpiece (2).

10. Device according to Claim 7,
**characterised in that**
a fluid line (17) in which the pressure fluctuation generator (18) is arranged opens into the fluid feed line (16).

11. Device according to Claim 10,
**characterised in that**
the pressure fluctuation generator (18) is a piston/cylinder motor.

12. Device according to Claim 10,
**characterised in that**
the pressure fluctuation generator (18) is a piezo-element.

## Revendications

1. Procédé de formage, par application d'une pression intérieure élevée, d'une pièce (2) dans un outil de formage (3) sous pression intérieure élevée, dans lequel la pièce s'expanse par suite de la pression intérieure élevée d'un fluide exercée par un mécanisme de production d'une pression et s'applique contre le moule de l'outil de formage, **caractérisé par le fait que** la pression intérieure élevée s'exerce sous forme d'une oscillation de pression.

2. Procédé selon la revendication 1, **caractérisé par le fait que** l'oscillation de pression est créée par le mécanisme de production d'une pression lui-même.

3. Procédé selon la revendication 1, **caractérisé par le fait qu'**à la pression de transport produite en continu par le mécanisme de production d'une pression se superpose une oscillation de pression.

4. Procédé selon la revendication 3, **caractérisé par le fait que** l'oscillation de pression est produite au moyen d'un mécanisme de production d'oscillations de pression (18) intégré dans la conduite de transport (16) allant du mécanisme de production d'une pression à la pièce (2).

5. Procédé selon la revendication 3, **caractérisé par le fait que** l'oscillation de pression est produite au moyen d'un mécanisme de production d'oscillations de pression (18) disposé dans une conduite de fluide (17) qui est distincte de la conduite de transport (16) du mécanisme de production d'une pression s'étendant jusqu'à la pièce (2) et qui débouche dans la conduite de transport (16) avant l'outil de formage (3).

6. Procédé selon la revendication 1, **caractérisé par le fait que** l'oscillation de pression présente une fréquence sur la plage de 0 < v = 50 Hz.

7. Dispositif de formage, sous pression intérieure élevée, d'une pièce (2), comportant un outil de formage (3) sous pression intérieure élevée divisé le long de l'extension de la pièce, ainsi qu'un mécanisme de production d'une pression, relié fluidiquement à l'outil de formage, pour exercer une pression intérieure élevée sur la pièce par un fluide, pour la mise en oeuvre du procédé selon la revendication 1, **caractérisé par le fait que** le dispositif (1) contient un mécanisme de production d'oscillations de pression (18) au moyen duquel la pression intérieure élevée peut s'exercer sur la pièce (2) sous forme d'une oscillation de pression.

8. Dispositif selon la revendication 7, **caractérisé par le fait que** c'est le mécanisme de production d'une pression qui forme le mécanisme de production d'oscillations de pression (18), le mécanisme de production d'une pression contenant un piston de transformation de la pression entraîné en mode oscillant.

9. Dispositif selon la revendication 7, **caractérisé par le fait que** le mécanisme de production d'oscillations de pression (18) est intégré dans la conduite de transport de fluide (16) entre mécanisme de production d'une pression et pièce (2).

10. Dispositif selon la revendication 7, **caractérisé par le fait que** dans la conduite de transport du fluide (16) débouche une conduite de fluide (17) dans laquelle est disposé le mécanisme de production d'oscillations de pression (18).

11. Dispositif selon la revendication 10, **caractérisé par le fait que** le mécanisme de production d'oscillations de pression est un moteur de machine à piston à mouvement alternatif.

12. Dispositif selon la revendication 9, **caractérisé par le fait que** le mécanisme de production d'oscillations de pression (18) est un piézo-élément.
